# EUROPÄISCHE PATENTANMELDUNG

(11) **EP 0 780 536 A1**
(43) Veröffentlichungstag der Anmeldung: **25.06.1997**
(21) Anmeldenummer: 96118875.2
(22) Anmeldetag: 26.11.1996
(51) Int. Cl.: E05F 15/16, E05F 15/10, E06B 9/74

(54) **Toranlage**

(30) Priorität: 19.12.1995 DE 29520055 U
(71) Anmelder: ALTEN GERÄTEBAU GMBH, D-30974 Wennigsen (DE)
(72) Erfinder: Mayer, Heinz-Gerd, 30952 Ronnenberg (DE)
(74) Vertreter: Depmeyer, Lothar

(57) **Zusammenfassung**

Die Erfindung betrifft eine Toranlage mit einem heb- und senkbaren, aus Sektionen (3) bestehenden Torblatt und einem zum Heben und Senken des Torblattes dienenden elektrischen Antrieb (6,7), der durch ein Bedienungselement ein- und auskuppelbar ist. Die nach bekannten Vorschlägen im Bereich der Innenseite des Torblattes befindlichen Bedienungselemente verhindern eine Betätigung des Antriebes im Gefahrenfalle. Um eine Bedienung auch unter diesen Bedingungen zu ermöglichen, ist aufgrund der Erfindung die Kupplung von einem ausserhalb des Gebäudes zugänglichen Bedienungselement (12) betätigbar, wobei dieses Element jedoch versteckt oder derart verschlossen angebracht ist, dass nur eine Betätigung durch die Feuerwehr od. dgl. möglich ist.

## Beschreibung

Die Erfindung betrifft eine Toranlage mit einem heb- und senkbaren, vorzugsweise aus Sektionen bestehenden Torblatt und einem zum Heben und Senken des Torblattes dienenden, elektrischen Antrieb, der durch ein Bedienungselement ein- und auskuppelbar ist.

Bei den bekannten Toranlagen dieser Art befindet sich das Bedienungselement im Inneren des Gebäudes, dessen Öffnung durch die Toranlage verschlossen werden soll. Es ermöglicht ein Auskuppeln des elektrischen Antriebes, wenn das Torblatt von Hand betätigt werden soll.

Der Erfindung liegt die Aufgabe zugrunde, die eingangs erwähnten Toranlagen so auszubilden, dass z.B. im Gefahrenfalle das an sich elektromotorisch betriebene Tor beispielsweise von Sicherheitskräften oder der Feuerwehr von aussen her betätigt bzw. geöffnet werden kann.

Zur Lösung dieser Aufgabe ist erfindungsgemäss vorgesehen, dass die Kupplung von einem ausserhalb des Gebäuses zugänglichen Bedienungselement betätigbar ist. Zweckmässigerweise ist dieses Bedienungselement versteckt untergebracht, vorzugsweise wird es jedoch so ausgeführt, dass es verschlossen oder aber mit den z.B. der Feuerwehr zur Verfügung stehenden Mitteln freigelegt oder betätigt werden kann.

Besonders vorteilhaft ist es, wenn eine die Gebäudewandung durchsetzende Welle vorgesehen ist, die aussen am Gebäude mit einem Schwenk- oder Drehgriff und innen mit einem Hebel oder einer Rolle derart ausgestattet ist, dass bei Betätigung des Schwenk- oder Drehgriffes mit dem Hebel oder die Rolle ein seilartiges Bedienungsselement für die Kupplung betätigt werden kann. Es versteht sich, dass das Bedienungselement ein Seil, aber auch eine Kette sein kann und der Schwenk- oder Drehgriff verschliessbar sein muss, damit er nur von Befugten in Anspruch genommen werden kann. Ist auf diese Weise der elektrische Antrieb des Tores ausgekuppelt worden, so können das Torblatt bzw. die Sektionen angehoben werden, um so das ggfs. gefährdete Gebäude betreten zu können.

Weitere Einzelheiten der Erfindung werden anhand der Zeichnung erläutert, in der ein Ausführungsbeispiel der Erfindung dargestellt ist. Es zeigen :
Fig. 1 eine Teilansicht eines Gebäudes zB. einer Lagerhalle im Bereich einer Toranlage und
Fig. 2 einen Teilschnitt durch das Gebäude gemäss Fig. 1 entlang der Linie II - II von Fig. 1.

Die Aussenwandung des Gebäudes ist mit 1 bezeichnet, die zu verschliessende Öffnung des Gebäudes hat das Bezugszeichen 2. Sie ist durch ein Sektionaltor mit flach rechteckigen Sektionen 3 verschliessbar. Die im Inneren des Gebäudes befindlichen seitlich angebrachten, gestrichelt wiedergegebenen Führungsschienen 4 ermöglichen es, die Sektionen 3 nach oben zu führen. Bei 5 kann ein Torsionsfederaggregat mit Federbruchsicherung angebracht sein. Der Torantrieb erfolgt such einen Elektromotor 6 mit Getriebe 7.

Der Torantrieb kann durch ein im Inneren des Gebäudes befindliches Seil 8 eingekuppelt werden.
Es ist jedoch noch ein zweites Bedienungselement für die Kupplung vorgesehen, und zwar ein Seil 9, dessen unteres Ende gemäss Fig. 2 auf einer Seilscheibe 10 geführt ist. Sie ist drehfest mit einer Welle 11 verbunden, die durch die Gebäudewand 1 nach aussen geführt und dort mit einem Drehgriff 12 verbunden ist. Diesem Drehgriff 12 ist ein Schloss 13 zugeordnet, um den Griff nur nach einer Schlossbetätigung verdrehen zu können.

Soll im Gefahrenfalle z.B. von der Feuerwehr das Tor geöffnet werden, so wird der Drehgriff 12 betätigt, um so die Seilscheibe 10 verdrehen zu können. Damit wird das Seil 9 nach unten gezogen und der Elektroantrieb ausgekuppelt. Das Tor kann nun durch Anheben der Sektionen 3 von Hand geöffnet werden. Das Einkuppeln kann später durch das Seil 8 vom Inneren des Gebäudes aus geschehen.

## Patentansprüche

1. Toranlage mit einem heb- und senkbaren, vorzugsweise aus Sektionen bestehenden Torblatt und einem zum Heben und Senken des Torblattes dienenden elektrischen Antrieb, der durch ein Bedienungselement aus- bzw. einkuppelbar ist, dadurch gekennzeichnet, dass die Kupplung von einem ausserhalb des Gebäudes befindlichen Bedienungselement (12) betätigbar ist.

2. Anlage nach Anspruch 1, dadurch gekennzeichnet, dass zwei Bedienungselemente (8;9,12) vorgesehen sind, und zwar ein vom Inneren des Gebäudes her und ein von aussen her betätigbares Element.

3. Anlage nach Anspruch 1 und 2, dadurch gekennzeichnet, dass das innen gelegene Bedienungselement (8) zum Ein-ggfs. auch zum Auskuppeln und das aussen gelegene Bedienungselement (12) lediglich zum Auskuppeln dienen.

4. Anlage nach Anspruch 1 - 3, dadurch gekennzeichnet, dass eine durch eine Gebäudewandung (1) geführte Welle (11) vorgesehen ist, deren innen gelegenes Ende mit einer Seilscheibe (10) bzw. einem Kettenrad zur Aufnahme eines mit der Kupplung in Wirkverbindung stehenden Seiles (9) bzw. einer Kette drehfest verbunden und deren aussen gelegenes Ende mit einem Drehgriff (12) ausgestattet ist, der vorzugsweise durch ein Schloss gegen Betätigung gesichert ist.
